# EUROPÄISCHE PATENTSCHRIFT

(11) **EP 0 455 652 B1**
(45) Veröffentlichungstag und Bekanntmachung des Hinweises auf die Patenterteilung: **29.09.1993**
(21) Anmeldenummer: 90901742.8
(22) Anmeldetag: 24.01.1990
(51) Int. Cl.: A43B 7/00, A61F 5/14

(54) **FUSSBETT EINES SCHUHS IN FORM EINER SEPARATEN FUSSBETTEINLAGE ODER EINES MIT EINEM SCHUH VERBUNDENEN FUSSBETTTEILS**
FOOTBED OF A SHOE IN THE FORM OF A SEPARATE FOOTBED INSERT OR OF A FOOTBED PART CONNECTED TO A SHOE
SEMELLE INTERIEURE POUR CHAUSSURE, SEPAREE OU INTEGREE DANS LA CHAUSSURE

(30) Priorität: 26.01.1989 DE 3902207
(43) Veröffentlichungstag der Anmeldung: 13.11.1991
(73) Patentinhaber: JÜRGENS, Ute, D-50676 Köln (DE)
(72) Erfinder: JÜRGENS, Ute, D-50676 Köln (DE)
(74) Vertreter: Bauer, Wulf, Dr.
(86) Internationale Anmeldenummer: DE9000042
(87) Internationale Veröffentlichungsnummer: WO9008486

(56) Entgegenhaltungen:
- GB-A- 1 553 415
- GB-A- 2 046 579
- US-A- 4 109 661

## Beschreibung

Die Erfindung bezieht sich auf ein Fußbett eines Schuhs in Form einer separaten Fußbetteinlage oder eines mit einem Schuh verbundenen Fußbetteils.

Die DE-U-8 521 944 beschreibt ein Fußbett dieser Art, bei dem unterhalb des Vorderfußes mehrere parallel verlaufende, sich quer zur Fußlängsrichtung erstreckende, rillenförmige Vertiefungen vorgesehen sind, zwischen denen zur Ferse hin geneigte, federnde Querrippen freibleiben, deren im Verlauf der ungestörten Oberfläche liegende Scheitelbereiche ein abgerundetes Profil haben.

Aus den Dokumenten US-A-4 109 661, GB-A-1 553 415 und GB-A-2 046 579 sind Fußbetten mit einzeln angeordneten, zumeist gewölbten Vorsprüngen bekannt, die oberhalb der ungestörten Oberfläche vorspringen.

Die Erfindung hat es sich zum Ziel gesetzt, ein Fufßett so auszugestalten, daß entgegen der Lehre der DE-U-58 21 944 keine über eine größere Fläche der Fußsohle erfolgende, im wesentlichen gleichartige Abstützung erfolgt, sondern ein Fußbett anzugeben, das entsprechend der Lehre der anderen drei genannten Dokumente gezielt die Beeinflussung und Stimulierung von sehr wenigen, bei individueller Maßanfertigung vorzugsweise nur eines einzelnen, lokalen Bereichs der Fufßsohle eines Menschen ermöglicht, wobei eine Überreizung vermieden werden soll.

Die Erfindung geht dabei von der allgemein bekannten Vorstellung aus, daß jedem Teilbereich der Fußsohle eines Menschen ein Organ zugeordnet werden kann, diese Tatsache macht sich beispielsweise die FußzonenReflexmassage zunutze. Ziel ist es dabei, einen möglichst ungehinderten Fluß der Lebensenergie zu ermöglichen, um so beständig optimale Organdurchblutung zu erreichen und somit den Fluß der Lebensenergie zu fördern. Die Erfindung hat sich somit die Aufgabe gestellt, ein Fußbett so auszubilden, daß gezielt lokale Bereiche der Fußsohle im genannten Sinne kontinuierlich stimulierend beeinflußt werden.

Ausgehend von dem Fußbett der eingangs genannten Art wird diese Aufgabe gelöst durch die Merkmale des Patentanspruchs 1.

Das erfindungsgemäße Fußbett eines Schuhs hat somit im wesentlichen eine glatte, die Fußsohle gleichflächig und unstrukturiert abstützende Oberfläche. Lediglich auf einem kleinen (im Vergleich zur Gesamtfläche der Oberfläche) Teilbereich ist in das Fußbett die lokale Vertiefung eingearbeitet, die beispielsweise eine maximale Querabmessung von 20 mm hat, bei einer vorzugsweise runden Ausführung also im wesentlichen einen Durchmesser von maximal 20 mm hat. Dies bedeutet, daß sie nur einen geringen Teilbereich der Gesamtfläche der Oberfläche einnimmt. Dadurch wird die Bewegungsenergie gezielt zur natürlichen Nutzung verteilt. Von der Basis der Vertiefung springt der Noppen in die Höhe der Fläche vor, die die Oberfläche bei ungestörtem Verlauf, also ohne die lokale Vertiefung, hätte. Dabei kann die Noppenkuppe geringfügig oberhalb der ungestörten Oberfläche vorstehen, mit dieser im wesentlichen abschließen oder auch tiefer als sie liegen. Durch die beschriebene Anordnung bleibt ein (flächenmäßig geringfügiger) Teilbereich der Fußsohle eines Menschen unabgestützt, die Vertiefung ist so ausgeführt, dap aufgrund ihres weich abgerundeten Randes ein allmählicher Übergang von einer Abstützung in eine Nichtabstützung, wie sie oberhalb der Basis auftritt, stattfindet, und einen Bewegungsenergiestau verhindert bzw. vermeidet. Die Basis soll allenfalls im Randbereich, nicht aber rings um den Noppen herum in Kontakt mit der Fußsohle treten. Dementsprechend ist sie ausreichend weit gegenüber der ungestörten Oberfläche abgesenkt. Die Abstützung rund um den Noppen herum findet nur an der Kuppe des Noppens selbst statt. Dadurch läßt sich gezielt ein vorgegebener Punkt bzw. eine kleine Fläche der Fußsohle eines Menschen druckmäßig beeinflussen, nämlich Stimulieren bzw. positiv motivieren über Hauptnervenmassage, der angesprochene Bereich der Fußsohle erhält also beim Stehen im wesentlichen ständigen Druck be dadurch gelöst, daß das Fußbett mindestens eine muldenartig ausgebildete und gegenüber der (ungestörten) Oberfläche zurückspringende, lokale Vertiefung aufweist, die entlang ihres gesamten Randes weich abgerundet in die Oberfläche einmündet, innerhalb dieses Randes eine wenige Millimeter tiefer als die ungestörte Oberfläche liegende Basis hat und flächenmäßig deutlich kleiner als die Gesamtfläche der Oberfläche ist, und daß im Mittelbereich der Basis ein Noppen vorspringt, dessen freie Kuppe im wesentlichen dem Verlauf der (ungestörten) Oberfläche liegt.

Das erfindungsgemäße Fußbett eines Schuhs hat somit im wesentlichen eine glatte, die Fußsohle gleichflächig und unstrukturiert abstützende Oberfläche. Lediglich auf einem kleinen (im Vergleich zur Gesamtfläche der Oberfläche) Teilbereich ist in das Fußbett die lokale Vertiefung eingearbeitet, die beispielsweise eine maximale Querabmessung von 20 mm hat, bei einer vorzugsweise runden Ausführung also im wesentlichen einen Durchmesser von maximal 20 mm hat. Dies bedeutet, daß sie nur einen geringen Teilbereich der Gesamtfläche der Oberfläche einnimmt. Dadurch wird die Bewegungsenergie gezielt zur natürlichen Nutzung verteilt. Von der Basis der Vertiefung springt der Noppen in die Höhe der Fläche vor, die die Oberfläche bei ungestörtem Verlauf, also ohne die lokale Vertiefung, hätte. Dabei kann die Noppenkuppe geringfügig oberhalb der ungestörten Oberfläche vorstehen, mit dieser im wesentlichen abschließen oder auch tiefer als sie liegen. Durch die beschriebene Anordnung bleibt ein (flächenmäßig geringfügiger) Teilbereich der Fußsohle eines Menschen unabgestützt, die Vertiefung ist so ausgeführt, daß aufgrund ihres weich abgerundeten Randes ein allmählicher Übergang von einer Abstützung in eine Nichtabstützung, wie sie oberhalb der Basis auftritt, stattfindet, und einen Bewegungsenergiestau verhindert bzw. vermeidet. Die Basis soll allenfalls im Randbereich, nicht aber rings um den Noppen herum in Kontakt mit der Fußsohle treten. Dementsprechend ist sie ausreichend weit gegenüber der ungestörten Oberfläche abgesenkt. Die Abstützung rund um den Noppen herum findet nur an der Kuppe des Noppens selbst statt. Dadurch läßt sich gezielt ein vorgegebener Punkt bzw. eine kleine Fläche der Fußsohle eines Menschen druckmäßig beeinflussen, nämlich Stimulieren bzw. positiv motivieren über Hauptnervenmassage, der angesprochene Bereich der Fußsohle erhält also beim Stehen im wesentlichen ständigen Druck oder individuell und mentalitätsspezifisch zur Haltungsänderung alarmiert und somit Energiestaus vermeidet und bei Gehen bzw. Laufen einen ständig ansteigenden und abschwellenden Druck. Somit erfolgt eine Übertragung der Stimulierung bzw. Motivierung auf die jeweilig spezifischen Nervenbahnen wie Meridiane und damit auf die mit ihnen verbundenen Organe und bewirkt somit kontinuierlich das Verhältnis von Spannung und Entspannung des Haltungs- und Bewegungsapparates mit Muskeln, Sehnen und Bändern. Der Noppen wird so angeordnet, daß er das gewünschte Zielgebiet der Fußsohle, das dem zu behandelnden Organ zugeordnet ist, trifft.

Die Erfindung ermöglicht es somit, eine Fußzonenreflexmassage wie eine entsprechende Behandlung von Teilbereichen der Fußsohle durchzuführen, ohne ständig eine die gewünschte Reizung durchführende Person zu benötigen. Vom Therapeuten wird vielmehr einmal festgelegt, welche wesensspezifischen Teilbereiche der Fußsohle zu stimulieren sind, entsprechend wird das Fußbett angefertigt, die Stimulierung erfolgt dann bei jedem Tragen des mit dem Fußbett ausgerüsteten Schuhwerks.

Erfindungsgemäß hat der Noppen eine Dicke mit Querabmessungen von wenigen Millimetern, vorzugsweise 4 bis 6 mm. In einer vorzugsweisen Ausbildung hat der Noppen eine runde Querschnittsfläche und entsprechende Durchmesser (wie angegeben).

Die Kuppe der Noppen kann unterschiedlich und je nach gewünschtem Einsatzzweck ausgeführt sein. Es ist möglich, die Kuppen der Noppen abzurunden, sie als Spitze auszuführen oder aber eine Abflachung vorzusehen. Entsprechende Übergangsformen, beispielsweise äußere Abrundung und mittige Abflachung, sind möglich.

Der Noppen selbst kann starr oder nachgiebig ausgeführt sein, eine Elastizität im Bereich von Hartgummi wird vorzugsweise angestrebt. Er hat dabei einerseits eine Elastizität in Belastungsrichtung, also in Richtung seiner Längsachse, andererseits aber auch eine Elastizität quer hierzu, er kann also gegenüber seiner ungestörten Längsachse seitlich ausfedern. Diese beiden Arten der Elastizität werden durch die Wahl des Materials und die Form des Querschnittes (im Profil gesehen) beeinflußt. Bei einem vorzugsweise mit einem Fuß ausgebildeten Noppen, wird die seitliche Elastizität verringert, die seitliche Elastizität ist höher bei einem im wesentlichen prismatischen Noppen.

Die Gesamtzahl der Vertiefungen beträgt maximal drei, im allgemeinen ist pro Fußbett nur eine einzige Vertiefung mit zumeist nur einem einzigen Noppen vorgesehen. Grundsätzlich ist es aber möglich, pro Vertiefung zwei oder drei Noppen, jedoch nicht mehr, vorzusehen.

Die Noppen sind vorzugsweise einstückig mit dem Fußbett verbunden, dies schließt eine separate Ausführung jedoch nicht aus. Insbesondere ist es möglich, im Bereich der Basis eine Öffnung vorzusehen, durch die ein separater Noppen hindurchgesteckt werden kann. Diese Ausführung hat den Vorteil, daß die Noppen ausgetauscht werden können. Dabei haben die Noppen vorzugsweise einen scheibenartigen Fuß, der sich unterhalb des eigentlichen Fußbettes befindet und ein seitliches Wegkippen des von ihm aufragenden Noppen verhindert.

Weitere Vorzüge und Merkmale der Erfindung ergeben sich aus den übrigen Ansprüchen sowie der nun folgenden Beschreibung von nicht einschränkend zu verstehenden Ausführungsbeispielen, die unter Bezugnahme auf die Zeichnung näher erläutert werden. In dieser zeigen:
Fig. 1 eine perspektivische Darstellung eines Fußbettes (für eine Sandale) mit einer erfindungsgemäßen Vertiefung mit Noppen,
Fig. 2 ein Querschnitt durch den Bereich der Vertiefung mit Noppen gemäß der Schnittlinie II - II in Fig. 1,
Fig. 3 eine Darstellung entsprechend Figur 2 für ein zweites Ausführungsbeispiel,
Fig. 4 eine Darstellung entsprechend Fig. 2 für ein drittes Ausführungsbeispiel,
Fig. 5 eine Darstellung entsprechend Fig. 2 für ein viertes Ausführungsbeispiel,
Fig. 6 eine Darstellung entsprechend Fig. 2 für ein fünftes Ausführungsbeispiel und
Fig. 7 einen Längsschnitt durch den Zehenbereich eines Fußbettes nach einem sechsten Ausführungsbeispiel.

Das Fußbett eines Schuhs, beispielsweise einer Sandale, gemäß Fig. 1 ist aus einem Hartgummi-elastischen Material, insbesondere einer entsprechenden Gummimischung, hergestellt und hat eine glatte, der Form einer Fußsohle angepaßte Oberfläche 20. In einem flächenmäßig sehr kleinen Teilbereich der Gesamtfläche dieser Oberfläche 20 ist eine lokale Vertiefung 22 eingearbeitet, die allseits von der eigentlichen Oberfläche 20 berandet ist. Dementsprechend geht sie entlang ihres gesamten Umfangs in die (ungestörte) Oberfläche über, dies erfolgt im Bereich einer weichen Abrundung 24, in der der Verlauf der lokalen Vertiefung, wie aus den Schnittbildern ersichtlich, im wesentlichen S-förmig in eine Basis 26 übergeht. Letztere liegt wenige Millimeter, allgemein 5 bis 12 mm unterhalb der (ungestörten) Oberfläche 20. In der Mitte der lokalen Vertiefung 22 springt ein Noppen 28 quer zur Richtung der Oberfläche 20 vor, er ist in seinem Fußbereich mit der Basis 26 verbunden und hat eine Kuppe 30, die, wie Fig. 2 zeigt, geringfügig (1 bis 2 mm) gegenüber der ungestörten Oberfläche 20 vorsteht, in den anderen, noch zu besprechenden Ausführungsbeispielen jedoch mit dieser fluchtet oder unterhalb der Oberfläche 20 liegt.

Im Ausführungsbeispiel nach Fig. 2 ist der Noppen einstückig mit dem Fußbett ausgebildet. Er ist im Querschnitt rund und hat einen Durchmesser von 5 mm. Seine Kuppe 30 ist vollständig, also mit einem Radius von 2,5 mm, abgerundet. Unterhalb dieser Kuppe 30 ist er prismatisch, im gezeigten Ausführungsbeispiel also zylindrisch. Aufgrund des gewählten Materials für das Fußbett hat er eine Elastizität in Richtung der Oberfläche 20, die sogenannte Querelastizität, und eine Elastizität senkrecht zur Oberfläche 20, dies bedeutet, daß die Kuppe 30 bei Belastung geringfügig nach unten einfedert.

Im Ausführungsbeispiel nach Fig. 3 ist der Noppen im wesentlichen kegelförmig, jedoch hat seine Kuppe 30 eine Abrundung. Diese ist jedoch spitzer, hat also einen kleineren Rundungswinkel als die Kuppe 30 im Ausführungsbeispiel nach Fig. 2. Weiterhin geht der Noppen in seinem Fußbereich allmählich in den Verlauf der Basis 26 über, so daß keine scharfen Innenecken wie im Ausführungsbeispiel nach Fig. 2 auftreten. Der Noppen im Ausführungsbeispiel nach Fig. 3 hat eine geringere Querelastizität als im Ausführungsbeispiel nach Fig. 2.

Im Ausführungsbeispiel nach Fig. 4 hat der Noppen 28 eine Kuppe in Form einer Kreisfläche, die Kontaktfläche mit einer Fußsohle ist daher größer als in den bisher besprochenen Ausführungsbeispielen. Allerdings ist auch der Übergang zwischen der durch die Kuppe bewirkten Abstützungsfläche einer Fußsohle und der ringsumliegenden, nicht abgestützten Fläche sprungartig. Dies ist für bestimmt Therapien vorteilhaft. Der Noppen im Ausführungsbeispiel gemäß Fig. 4 liegt mit seiner Kuppe 30 in der ungestörten Oberfläche 20, während im Ausführungsbeispiel nach Fig. 3 die Kuppe 30 geringfügig (maximal 1 bis 2 mm) unterhalb der (ungestörten) Oberfläche 20 liegt.

Im Ausführungsbeispiel nach Fig. 5 hat der Noppen 28 eine kegelähnliche Kuppe 30, so daß eine noch stärker punktuelle Unterstützung als im Ausführungsbeispiel nach Fig. 3 gegeben ist.

Im Ausführungsbeispiel nach Fig. 6 ist es möglich, den Noppen 28 auszutauschen. Das Fußbett besteht hier aus einem Hauptteil 32, das die lokale Vertiefung 22 in der bisher beschriebenen Form ausbildet. In der Basis 26 der lokalen Vertiefung 22 ist ein Loch 34 vorgesehen. Unterhalb des Loches 34 und um dieses herum befindet sich im Hauptteil 32 eine Aussparung 36. Der Noppen 28 ist ähnlich ausgebildet wie im Ausführungsbeispiel nach Fig. 2, sein Außendurchmesser ist dem Innendurchmesser des Loches 34 angepaßt. Sein Fußbereich ist als eine Scheibe 38 ausgeführt, deren Durchmesser und Höhe der Aussparung 36 angepaßt ist.

Fig. 7 zeigt den schichtförmigen Aufbau des Hauptteils 32. Dieses besteht aus einer formgebenden, ca. 2 bis 3 mm dicken Basislage 40 aus einem steifen, jedoch etwas flexiblen Material, einer darüber befindlichen Polsterung 42 und einer oben abschließenden Lederschicht 44 aus aufgerauhtem, dünnem Wildleder. Die Basislage 40 ist im wesentlichen anatomisch dem Fuß entsprechend ausgebildet, jedoch flacher als bei echter anatomischer Nachbildung gehalten, so sind insbesondere Quergewölbe und Längsgewölbe weniger vorspringend ausgebildet, als dies bei echter anatomischer Formgebung der Fall wäre. Die Basislage 40 hat im wesentlichen gleichbleibende Materialstärke über ihre gesamte Fläche, die Polsterung 42 dagegen hat, wie dies auch aus Fig. 7 ersichtlich ist, unterschiedliche Stärke. Die Posterung 42 ist federnd und dauerhaft verformbar, also elastisch und plastisch. Die Elastizität ist so gewählt, daß eine Dämpfung und Druckverteilung erreicht wird, aufgrund der Verformbarkeit paßt sich die Polsterung 42 individuell einem Fuß an, die Polsterung 42 wird in Bereichen, in denen die Fußsohle einen größeren Druck auf sie ausübt als in anderen Bereichen stärker zusammengepreßt und behält die so einmal mitgeteilte Form nach mehrstündigem Tragen im wesentlichen bei. Es bildet sich somit ein Bett für den Fuß, dieses Bett ist individuell angepaßt, jedoch flacher gehalten, als es ein neutral anatomisch vorgeformtes Fußbett wäre. Die die Oberfläche des Hauptteils 32 bildende Lederschicht ist aus stumpfem, aufgerauhtem Wildleder mit geringer Materialstärke, beispielsweise 0,5 mm, gefertigt. Sie bewirkt eine leichte Reibung des Fußes, was zu einer Durchblutung führt, ist wärmespendend wie wärmespeichernd, motiviert die gesamte Fußsohle.

Von der Basislage 42 und mit ihr verbunden springt ein Noppen 28 der bisher beschriebenen Ausführung vor. Er ragt bei einem neuen, unbenutzten Fußbett (wie es in Fig. 7 dargestellt ist) mit seinem oberen, freien Endbereich etwa in die Höhe der Lederschicht 44 und befindet sich seitlich ringsum im Bereich der Polsterung 42. Bei Druckbelastung federt die Polsterung 42 ein und gibt, wie beschrieben, dauerhaft nach, der Noppen 28 ist jedoch demgegenüber wesentlich härter, er hat vorzugsweise Hartgummielastizität, er tritt somit mit seinem freien Ende gegenüber der Lederschicht 44 vor, so daß nunmehr die erfindungsgemäße Stimulierung bzw. positive Motivierung einer lokalen Stelle der Fußsohle stattfinden kann.

Als sehr vorteilhaft hat es sich erwiesen, im Fersenbereich ein elastisches Kissen anzuordnen, das ringsum an seinen Seitenrändern weich auslaufend und ohne spürbaren Übergang in die Oberfläche des Hauptteils 32 eingeht, in seinem Mittelbereich weich nach oben vorspringt, so daß beim Aufsetzen eines Fußes auf das Fußbett die Ferse zunächst Kontakt mit diesem Kissen erhält die Auftrittenergie zu dämpfen, um sie spezifisch nutzen zu können. Das Kissen ist jedoch weich und gibt nach, sein Material ist deutlich weicher ausgeführt als das der Polsterung 42.

Das gesamte Fußbett ist vorzugsweise aus Naturmaterial gefertigt.

## Patentansprüche

1. Fußbett eines Schuhs in Form einer separaten Fußbetteinlage oder eines mit einem Schuh verbundenen Fußbetteils, das aus einem Hartgummi-elastischen bis steifen Material hergestellt ist und eine der Fußsohle angepaßte, allgemein glatte Oberfläche (20) aufweist, in die mindestens eine Vertiefung (22) eingearbeitet ist, dadurch gekennzeichnet, daß die Vertiefung (22) muldenartig ist und entlang ihres gesamten Randes mit einer Abrundung (24) in die Oberfläche (20) einmündet, innerhalb dieser Abrundung (24) eine wenige Millimeter tiefer als die Oberfläche (20) liegende Basis (26) hat und flächenmäßig kleiner als ein Zehntel der Gesamtfläche der Oberfläche (20) ist, wobei im Mittelbereich der Basis (26) ein Noppen (28) mit rundem Querschnitt vorspringt, der eine freie Kuppe (30) aufweist, die im wesentlichen im Verlauf der Oberfläche (20) liegt.

2. Fußbett nach Anspruch 1, dadurch gekennzeichnet, daß der Noppen (28) einen Durchmesser von wenigen Millimetern, vorzugsweise 4 bis 6 mm hat.

3. Fußbett nach Anspruch 1 oder 2, dadurch gekennzeichnet, daß der Noppen (28) an seiner Kuppe (30) eine Abrundung, eine Spitze oder eine Abflachung aufweist.

4. Fußbett nach einem der Ansprüche 1 bis 3, dadurch gekennzeichnet, daß der Noppen (28) an seinem Fuß eine Ausweitung hat und abgerun det in den Verlauf der Basis (26) übergeht.

5. Fußbett nach einem der Ansprüche 1 bis 4, dadurch gekennzeichnet, daß die Fläche der Vertiefung 1/10 bis 1/20 der Gesamtfläche der Oberfläche (20) beträgt.

6. Fußbett nach einem der Ansprüche 1 bis 5, dadurch gekennzeichnet, daß der Rand der Abrundung (24) im wesentlichen kreisrund ist.

7. Fußbett nach einem der Ansprüche 1 bis 6, dadurch gekennzeichnet, daß die Querabmessungen der Vertiefung (22) vier bis zehn mal so groß sind wie die entsprechende Querabmessung des Noppens (28).

8. Fußbett nach einem der Ansprüche 1 bis 7, dadurch gekennzeichnet, daß es vorzugsweise maximal drei Vertiefungen (22) mit jeweils einem Noppen (28), höchstens aber zehn Vertiefungen (22) mit jeweils einem Noppen (28) hat, vorzugsweise aber nur eine Vertiefung (22) mit einem Noppen (28) aufweist.

9. Fußbett nach einem der Ansprüche 1 bis 8, dadurch gekennzeichnet, daß der Noppen (28) einstückig mit dem Fußbett verbunden ist.

10. Fußbett nach einem der Ansprüche 1 bis 9, dadurch gekennzeichnet, daß sein Hauptteil (32) aus einer formgebenden, etwas flexiblen Basislage (40), mit der der mindestens eine Noppen (28) verbunden ist und von deren Oberfläche er frei wegsteht, einer Polsterung (42) aus einem elastischen plastischen Material und einer abdeckenden, dünnen Lederschicht (44) aufgebaut ist.

11. Fußbett nach einem der Ansprüche 1 bis 10, dadurch gekennzeichnet, daß im Profil der Verlauf einer lokalen Vertiefung (22) zwischen Basis (26) und der ungestörten Oberfläche (20) S-förmig ist.

12. Fußbett nach einem der Ansprüche 1 bis 11, dadurch gekennzeichnet, daß der Noppen eine Hartgummi-Elastizität aufweist.

## Claims

1. Shoe insole in the form of a separate insole insert or an integrated insole attached to the shoe, manufactured from a material with a consistency ranging from the elasticity of hard rubber to rigid and with an upper surface (20) which is generally smooth and which is formed to fit the sole of the foot, having at least one basin-like, local depression (22) in the upper surface of the insole, said depression opening into the upper surface (20) of the insole with a gently rounded rim (24) along the entire length of its edge and having within this rim a base (26) lying a few millimetres deeper than the intact upper surface (20) of the insole and being in area smaller than 1/10 of the entire surface area of the upper surface (20) of the insole, whereby in the central area of this base (26) a knob (28) projects the free tip (30) of which lies, essentially, at the same level as the course of the (intact) upper surface (20) of the insole.

2. Insole according to Claim 1, characterised by the fact that the knob (28) has a thickness of a few millimetres, preferentially 4 to 6 mm.

3. Insole according to Claims 1 or 2, chracterised by the fact that the knob (28) is rounded, pointed or flattened at its tip (30).

4. Insole according to one of the Claims 1 to 3, characterised by the fact that the knob (28) is widened at its lower end and that said lower end forms a smooth transition to the course of the base (26).

5. Insole according to one of the Claims 1 to 4, characterised by the fact that the area of the depression (22) constitutes 1/10 to 1/20 of the total area of the upper surface (20).

6. Insole according to one of the Claims 1 to 5, characterised by the fact that the edge of the rounded rim (24) is essentially circular.

7. Insole according to one of the Claims 1 to 6, characterised by the fact that the transverse dimensions of the depression (22) are between four and ten times the size of the corresponding transverse dimensions of the knob (28).

8. Insole according to one of the Claims 1 to 7, characterised by the fact that said insole preferentially has a maximum of three depressions (22) with one knob (28) each, and no more than a maximum of ten depressions (22) with one knob (28) each, but that said insole preferentially has only one depression (22) with one knob (28).

9. Insole according to one of the Claims 1 to 8, characterised by the fact that the knob (28) is connected to the insole as an integral part, forming one piece with the latter.

10. Insole according to one of the Claims 1 to 9, chracterised by the fact that its main component (32) comprises a shape-providing, slightly flexible base layer (40) to which is connected at least one knob (28) projecting freely from the upper surface of said base layer, a cushion layer (42) made of an elastic and plastic material, and a thin covering layer of leather (44).

11. Insole according to one of the Claims 1 to 10, characterised by the fact that the profile of a local depression (22) between its base (26) and the intact upper surface (20) is S-shaped.

12. Insole according to one of the Claims 1 to 11, characterised by the fact that the elasticity of the knob (28) is equivalent to that of hard rubber.

## Revendications

1. Semelle intérieure pour chaussure, séparée ou intégrée dans la chaussure réalisée à partir d'un matériau élastique en caoutchouc dur à rigide présentant une surface lisse générale (20) adaptée à la plante du pied dans laquelle un renfoncement (22) est au moins pratiqué, caractérisée par le fait que le renfoncement (22) est en forme de cavité et que, le long de son bord intégral, il aboutit dans la surface (20) avec un arrondissement (24), qu'il présente dans cet arrondissement (24) une base (26) de quelques millimètres plus profonde que la surface (20) et qui est, du point de vue superficie, inférieure à un dixième de la superficie totale de la surface (20), le centre de la base (26) comportant un noppe (28) de section ronde et en saillie qui porte un dôme (30) libre qui épouse essentiellement la ligne de la surface (20).

2. Semelle intérieure selon la revendication 1, caractérisée par le fait que le noppe (28) a un diamètre de quelques millimètres, de préférence 4 à 6 mm.

3. Semelle intérieure selon la revendication 1 ou 2, caractérisée par le fait que le dôme (30) du noppe (28) présente un arrondissement, une pointe ou un aplatissement.

4. Semelle intérieure selon l'une des revendications 1 a 3, caractérisée par le fait que, à sa base, le noppe (28) présente un élargissement et qu'il suit, arrondi, la ligne de la base (26).

5. Semelle intérieure selon l'une des revendications 1 à 4, caractérisée par le fait que la superficie du renfoncement représente 1/10e à 1/20e de la superficie totale de la surface (20).

6. Semelle intérieure selon l'une des revendications 1 à 5, caractérisée par le fait que le bord de l'arrondissement (24) est de forme essentiellement circulaire.

7. Semelle intérieure selon l'une des revendications 1 à 6, caractérisée par le fait que les dimensions transversales du renfoncement (22) sont quatre à dix fois plus grandes que la dimension transversale correspondante du noppe (28).

8. Semelle intérieure selon l'une des revendications 1 à 7, caractérisée par le fait qu'elle comporte de préférence trois renfoncements (22) au maximum avec respectivement un noppe (28), et au plus dix renfoncements (22) avec respectivement un noppe (28), mais de préférence avec seulement un renfoncement (22) avec un noppe (28).

9. Semelle intérieure selon l'une des revendications 1 à 8, caractérisée par le fait que le noppe (28) est relié d'un seul tenant avec la semelle intérieure.

10. Semelle intérieure selon l'une des revendications 1 à 9, caractérisée par le fait que sa partie principale (32) se compose d'une couche de base (40) quelque peu flexible et génératrice de la forme avec laquelle au moins un noppe (28) est relié en se trouvant à l'écart de sa surface, d'un rembourrage (42) constitué d'un matériau plastique élastique et d'une fine couche de cuir (44) de recouvrement.

11. Semelle intérieure selon l'une des revendications 1 à 10, caractérisée par le fait que, dans le profil, la courbe d'un évidement local (22) entre la base (26) et la surface non perturbée (20) est en forme de S.

12. Semelle intérieure selon l'une des revendications 1 à 11, caractérisée par le fait que le noppe fait preuve d'une élasticité de caoutchouc dur.
